# EUROPÄISCHE PATENTSCHRIFT

(11) **EP 2 923 369 B1**
(45) Veröffentlichungstag und Bekanntmachung des Hinweises auf die Patenterteilung: **17.05.2017**
(21) Anmeldenummer: 14700818.9
(22) Anmeldetag: 07.01.2014
(51) Int. Cl.: H01H 33/02, H01H 3/42, H01H 1/38

(54) **SCHALTVERFAHREN UND SCHALTEINRICHTUNG**
SWITCHING METHOD AND SWITCHING DEVICE
PROCÉDÉ DE COUPURE ET DISPOSITIF DE COUPURE

(30) Priorität: 22.01.2013 DE 102013200914
(43) Veröffentlichungstag der Anmeldung: 30.09.2015
(73) Patentinhaber: Siemens Aktiengesellschaft, 80333 München (DE)
(72) Erfinder: CERNAT, Radu-Marian, 10585 Berlin (DE); KREHNKE, Martin, 13507 Berlin (DE); LEHMANN, Volker, 14929 Treuenbrietzen (DE); LÖBNER, Friedrich, 10245 Berlin (DE); NOWAKOWSKI, Andrzej, 13407 Berlin (DE)
(86) Internationale Anmeldenummer: PCT/EP2014/050135
(87) Internationale Veröffentlichungsnummer: WO 2014/114484

(56) Entgegenhaltungen:
- EP-A1- 1 211 706
- EP-A1- 2 402 969
- KR-A- 20070 008 041

## Beschreibung

Die Erfindung betrifft ein Schaltverfahren einer Schalteinrichtung mit einer ersten Kontaktseite, welche relativ zu einer zweiten Kontaktseite bewegbar ist, wobei die erste Kontaktseite ein erstes Nennstromkontaktstück und ein erstes Lichtbogenkontaktstück aufweist und die zweite Kontaktseite ein zweites Nennstromkontaktstück und ein zweites Lichtbogenkontaktstück aufweist, wobei zur Erzeugung einer Relativbewegung zwischen erster Kontaktseite und zweiter Kontaktseite das erste Lichtbogenkontaktstück und das erste Nennstromkontaktstück sowie das zweite Lichtbogenkontaktstück und das zweite Nennstromkontaktstück angetrieben sind.

Aus der koreanischen Patentanmeldung KR 10 2007-0008041 ist ein Schaltgerät bekannt, welches eine erste und eine zweite Kontaktseite aufweist. Sowohl die erste als auch die zweite Kontaktseite verfügen jeweils über ein Lichtbogenkontaktstück und ein Nennstromkontaktstück. Auf einer der Kontaktseiten ist ein Getriebe eingesetzt, um die dortigen Kontaktstücke anzutreiben. Das Lichtbogenkontaktstück und das Nennstromkontaktstück der anderen Kontaktseite sind ebenfalls bewegbar angeordnet. Zur Beherrschung höherer Spannungen und Ströme ist es bekannt, die Kontakttrenngeschwindigkeit bzw. die Kontaktierungsgeschwindigkeit zu erhöhen. So wird ein Zeitintervall verkürzt, in welchem Schaltlichtbögen auftreten können. Der Wunsch nach höheren Schaltgeschwindigkeiten führt zum Einsatz leistungsstärkerer Antriebseinrichtungen, um die bewegten Massen schnell genug bewegen zu können. Größere Geschwindigkeiten führen zu größeren Kräften an den Bewegtteilen der Schalteinrichtung. Folglich müssen die Bewegtteile oft verstärkt ausgelegt werden, wodurch im Regelfall deren Masse zunimmt. Größere bewegte Massen fordern eine noch größere Antriebsenergie, um schneller bewegt werden zu können.

Somit ergibt sich als Aufgabe der Erfindung ein geeignetes Schaltverfahren anzugeben, um in alternativer Form die Schaltleistung einer Schalteinrichtung zu erhöhen.

Die Aufgabe wird erfindungsgemäß dadurch gelöst, dass während eines Schaltvorganges das erste Lichtbogenkontaktstück mit einem Bewegungsprofil bewegt wird und das erste Nennstromkontaktstück mit einem Bewegungsprofil bewegt wird und die Bewegungsprofile von erstem Lichtbogenkontaktstück und erstem Nennstromkontaktstück voneinander abweichen und das zweite Lichtbogenkontaktstücke mit einem Bewegungsprofil bewegt wird und das zweite Nennstromkontaktstück mit einem Bewegungsprofil bewegt wird und die Bewegungsprofile von zweitem Lichtbogenkontaktstück und zweitem Nennstromkontaktstück voneinander abweichen.

Schalteinrichtungen dienen einem Herstellen bzw. einem Auflösen eines Strompfades, über welchen ein von einer Potentialdifferenz getriebener elektrischer Strom fließen kann. Zum Kontaktieren bzw. zum Auflösen des Strompfades weist die Schalteinrichtung relativ zueinander bewegbare Kontaktseiten auf. Die Kontaktseiten verfügen jeweils über ein Lichtbogenkontaktstück und ein Nennstromkontaktstück. Die Lichtbogenkontaktstücke und die Nennstromkontaktstücke sind jeweils mit Kontaktierungsbereichen ausgestattet. Die Kontaktierungsbereiche der Lichtbogenkontaktstücke sind jeweils gegengleich ausgestaltet, um eine galvanische Kontaktierung bewirken zu können. Entsprechend sind auch die Kontaktierungsbereiche der Nennstromkontaktstücke gegengleich ausgeformt.

Das erste Nennstromkontaktstück und das erste Lichtbogenkontaktstück der ersten Kontaktseite sind unabhängig von einer Schaltstellung der elektrischen Schalteinrichtung miteinander dauerhaft elektrisch kontaktiert. Ebenso sind das zweite Lichtbogenkontaktstück und das zweite Nennstromkontaktstück der zweiten Kontaktseite unabhängig von einer Schaltstellung der elektrischen Schalteinrichtung dauerhaft elektrisch kontaktiert. Das erste Lichtbogenkontaktstück und das erste Nennstromkontaktstück sind relativ zueinander bewegbar. Ebenso sind das zweite Lichtbogenkontaktstück sowie das zweite Nennstromkontaktstück relativ zueinander bewegbar. Weiter ist die erste Kontaktseite (umfassend das erste Lichtbogenkontaktstück und das erste Nennstromkontaktstück) relativ zu der zweiten Kontaktseite (umfassend das zweite Lichtbogenkontaktstück und das zweite Nennstromkontaktstück) bewegbar. Um einen Schaltvorgang durchführen zu können und eine Relativbewegung zwischen den Kontaktseiten zu erzeugen, sind das erste Lichtbogenkontaktstück und das zweite Lichtbogenkontaktstück sowie das erste Nennstromkontakt sowie das zweite Nennstromkontaktstück angetrieben. Zur Erzeugung einer Bewegung können eine oder mehrere Antriebseinrichtungen zum Einsatz gelangen, welche eine Energieform in eine Bewegung wandeln. Die einander zugeordneten Lichtbogenkontaktstücke sowie Nennstromkontaktstücke einer Kontaktseite werden mit voneinander abweichenden Bewegungsprofilen bewegt. Ein Bewegungsprofil definiert dabei ein Weg-Zeit-Verhalten des jeweiligen Kontaktstückes während eines Schaltvorganges (z. B. Einschaltvorgang, Ausschaltvorgang). Die Bewegungsprofile können beispielsweise durch eine Mechanik oder eine elektrische Steuerung festgelegt sein. Insbesondere können die jeweiligen Bewegungsprofile der Lichtbogenkontaktstücke und der Nennstromkontaktstücke relativ zueinander synchronisiert sein, so dass bestimmte Bewegungen des einen Kontaktstückes vollzogen sein müssen, bevor eine Bewegung eines anderen Kontaktstückes einsetzt/voranschreitet. Bevorzugt sollten bei einem Einschaltvorgang die Lichtbogenkontaktstücke einander vor den Nennstromkontaktstücken berühren, so dass Schaltlichtbögen (Vorüberschläge) bevorzugt an den Lichtbogenkontaktstücken auftreten. Bei einem Ausschaltvorgang sollten zunächst die Nennstromkontaktstücke getrennt werden, so dass ein zu unterbrechender elektrischer Strom auf die Lichtbogenkontaktstücke kommutiert. Im Folgenden werden die Lichtbogenkontaktstücke voneinander getrennt. Ein Schaltlichtbogen (Ausschaltlichtbogen) wird so bevorzugt zwischen den Lichtbogenkontaktstücken geführt. Die Lichtbogenkontaktstücke schützen die Nennstromkontaktstücke vor Abbrand.

Je nach Anforderungen kann der Zeitpunkt der Kontaktierung der Lichtbogenkontaktstücke/der Nennstromkontaktstücke bzw. der Zeitpunkt der Trennung der Nennstromkontaktstücke/der Lichtbogenkontaktstücke durch eine Variation der einzelnen Bewegungsprofile festgelegt werden. So kann beispielsweise der Zeitverzug zwischen dem Trennen und/oder Kontaktieren der Lichtbogenkontaktstücke und der Nennstromkontaktstücke über eine Auslegung der Bewegungsprofile verändert werden. Neben einer zeitlichen Variation kann durch eine Änderung der Bewegungsprofile auch der Ort der Kontaktierung verändert werden. So ist es beispielsweise möglich, bezogen auf eine Schaltstrecke eine Kontaktierung der Lichtbogenkontaktstücke eher der einen Kontaktseite angenähert vorzunehmen und eine Kontaktierung der Nennstromkontaktstücke eher der anderen Kontaktierungsseite angenähert sowie umgekehrt vorzunehmen. Analoges gilt für einen Ausschaltvorgang. Trotz unterschiedlicher Bewegungsprofile der Lichtbogenkontaktstücke und der Nennstromkontaktstücke kann vorgesehen sein, dass zeitweise eine gleichartige Bewegung eines Lichtbogenkontaktstückes und eines Nennstromkontaktstückes einer Kontaktseite erfolgt. Beispielsweise kann während eines Zeitfensters eines Schaltvorganges ein Lichtbogenkontaktstück und ein Nennstromkontaktstück derart bewegt werden, dass das Lichtbogenkontaktstück und das Nennstromkontaktstück relativ zueinander in Ruhe verbleiben, sich jedoch bezüglich einer gemeinsamen Basis in Bewegung befinden.

Weiter kann vorteilhaft vorgesehen sein, dass bei einem Einschaltvorgang zunächst die Nennstromkontaktstücke einander nähern, während die Lichtbogenkontaktstücke in einem Feldschatten des jeweils zugeordneten Nennstromkontaktstückes verbleiben.

Ein Einschaltvorgang dient einer Ausbildung eines geschlossenen Strompfades zur Führung eines elektrischen Stromes. Bei Schalteinrichtungen, die als Leistungsschalteinrichtung dienen kann sowohl während eines Einschaltvorganges als auch während eines Ausschaltvorganges ein strombelasteter Schaltvorgang vorliegen. Die beiden Kontaktseiten können vor und während eines Einschaltvorganges abweichende elektrische Potentiale aufweisen. Entsprechend kann bereits vor einem Einsetzen eines Einschaltvorganges zwischen die Kontaktseiten ein elektrisches Feld vorliegen. Mit Reduzierung des Abstandes zwischen den Kontaktseiten nimmt die elektrische Feldstärke zu. Trotz einer voreilenden Kontaktierung der Lichtbogenkontaktstücke bei einem Einschaltvorgang nähern sich zunächst die Nennstromkontaktstücke, wobei die Lichtbogenkontaktstücke im Feldschatten des jeweiligen Nennstromkontaktstückes verbleiben. Zumindest die Kontaktierungsbereiche der Lichtbogenkontaktstücke sollten im jeweiligen Feldschatten verbleiben. So ist es beispielsweise möglich, dass zunächst nur das erste Nennstromkontaktstück und das zweite Nennstromkontaktstück bewegt werden, während die Lichtbogenkontaktstücke noch in Ruhe verbleiben. Die Nennstromkontaktstücke sollten eine günstigere Formgebung zur Homogenisierung eines elektrischen Feldes aufweisen als die Lichtbogenkontaktstücke. Die feldbeeinflussende Wirkung der Nennstromkontaktstücke wird genutzt, um eine gegebenenfalls feldschwächende Wirkung der Lichtbogenkontaktstücke zu neutralisieren. Durch eine Nutzung der Nennstromkontaktstücke zur Schirmung der Lichtbogenkontaktstücke kann auf zusätzliche Schirmungselemente verzichtet werden.

Weiter kann vorteilhaft vorgesehen sein, dass die Lichtbogenkontaktstücke während des Verbleibens im Feldschatten bereits einander angenähert werden.

Der Zeitraum der Annäherung der Nennstromkontaktstücke kann genutzt werden, um die Schalteinrichtung für ein Austreten der Lichtbogenkontaktstücke aus den Feldschatten vorzubereiten. Zumindest eines der Lichtbogenkontaktstücke kann beispielsweise mit einem Nennstromkontaktstück synchron mitbewegt werden, so dass die Lichtbogenkontaktstücke einander nähern und schließlich den Feldschatten des Nennstromkontaktstückes verlassen. Es kann jedoch auch vorgesehen sein, dass ein Lichtbogenkontaktstück (zumindest zeitweise) mit einer größeren Geschwindigkeit bewegt wird als das zugehörige Nennstromkontaktstück, um sich dem anderen Lichtbogenkontaktstück zu nähern. Die beiden Lichtbogenkontaktstücke können sich dabei gleichartig bewegen oder auch voneinander abweichende Bewegungsprofile aufweisen. Unabhängig von der Art der Annäherung der Lichtbogenkontaktstücke sollten bevorzugt beide Lichtbogenkontaktstücken der Kontaktseiten innerhalb des Feldschattens der Nennstromkontaktstücke liegend beschleunigt werden. So ist ein exaktes, rasches Austreten aus dem Feldschatten des jeweiligen Nennstromkontaktstückes möglich. Die Lichtbogenkontaktstücke schwächen das zwischen den Nennstromkontaktstücken befindliche elektrische Feld, so dass Feldstärkeüberhöhungen an den Lichtbogenkontaktstücken auftreten und Vorüberschläge bevorzugt zwischen den Lichtbogenkontaktstücken auftreten.

Weiter kann vorteilhaft vorgesehen sein, dass mit dem Erreichen einer definierten kritischen Distanz zwischen den Nennstromkontaktstücken zumindest eines der Lichtbogenkontaktstücke, insbesondere beide Lichtbogenkontaktstücke aus dem Feldschatten des jeweils zugeordneten Nennstromkontaktstückes heraustreten.

Eine Definition der kritischen Distanz erfolgt in Abhängigkeit der Kontaktgeometrie des elektrischen Schaltgerätes, des verwendeten Isoliermediums sowie der anliegenden elektrischen Potentialdifferenz. Mit der kritischen Distanz verbunden ist eine kritische Feldstärke, welche ein Auftreten eines Einschaltlichtbogens zwischen den Nennstromkontaktstücken erwarten lässt. Bis zu einem Erreichen der kritischen Distanz, kann die günstigere Formgebung der Nennstromkontaktstücke genutzt werden, um die Kontaktseiten zunächst einander anzunähern. Erst zu diesem Zeitpunkt ist die Schutzwirkung der Lichtbogenkontaktstücke nötig. Eine vorzeitige Feldschwächung durch ungeschirmte Lichtbogenkontaktstücke ist so vermieden. Die Schutzwirkung der Lichtbogenkontaktstücke setzt mit einem Heraustreten aus dem Feldschatten ein. Dabei sollten zumindest die Kontaktierungsbereiche der Lichtbogenkontaktstücke den jeweiligen Feldschatten verlassen. Durch die Nennstromkontaktstücke kann ein zwischen den Kontaktseiten befindliches elektrisches Feld während eines vergrößerten Zeitintervalls eines Einschaltvorganges homogenisiert werden. Erst zu einem vergleichsweise späten Zeitpunkt wird ein Einsetzen von Vorüberschlägen an den Lichtbogenkontaktstücken durch ein gezieltes Schwächen des elektrischen Feldes forciert.

Weiter kann vorteilhaft vorgesehen sein, dass bei einem Ausschaltvorgang zunächst die Nennstromkontaktstücke trennen und darauf folgend eine Trennung der Lichtbogenkontaktstücke erfolgt und eine Trennung der Lichtbogenkontaktstücke voneinander mit einer Relativgeschwindigkeit erfolgt, welche annähernd ihr Maximum während eines Ausschaltvorganges aufweist.

Bei Ausgestaltung einer Schalteinrichtung als Leistungsschalteinrichtung kann ein während der Unterbrechung des zu schaltenden Strompfades fließender elektrischer Strom unterbrochen werden. Bei einem voreilenden Öffnen der Nennstromkontaktstücke kommutiert ein zu unterbrechender elektrischer Strom auf die zunächst noch miteinander in galvanischem Kontakt stehenden Lichtbogenkontaktstücke. Bei einem nacheilenden Öffnen der Lichtbogenkontaktstücke kann der elektrische Strom innerhalb eines die Lichtbogenkontaktstücke umgebenden fluiden Isoliermediums zunächst in Form eines zündenden Schaltlichtbogens weiterfließen. Um einem Zünden eines Schaltlichtbogens entgegenzuwirken, sollte im Moment der Trennung der Lichtbogenkontaktstücke die Relativgeschwindigkeit der Lichtbogenkontaktstücke annähernd ihr Maximum während eines Ausschaltvorganges aufweisen. Durch hohe Kontakttrenngeschwindigkeiten werden die Zeitfenster verkürzt, in welchen günstige Bedingungen für die Zündung eines Ausschaltlichtbogens vorliegen. Entsprechend reduziert sich die Wahrscheinlichkeit eines Auftretens eines Ausschaltlichtbogens. Weiter werden durch eine hohe Kontakttrenngeschwindigkeit die Fußpunkte für einen Schaltlichtbogen voneinander entfernt, so dass ein gegebenenfalls gezündeter Schaltlichtbogen verlängert wird und leichter zu löschen ist.

Da die einzelnen Kontaktstücke, insbesondere auch die Lichtbogenkontaktstücke mit verschiedenen Bewegungsprofilen bewegt werden, stellt sich eine resultierende Relativgeschwindigkeit der Kontakttrennung der Lichtbogenkontaktstücke ein. Durch eine Anpassung der Bewegungsprofile beiderseits der Schaltstrecke (auf jeder der Kontaktseiten) kann die sich ergebende Relativgeschwindigkeit eingestellt werden. Beispielsweise können bei einem Ausschaltvorgang die Lichtbogenkontaktstücke zunächst relativ langsam zueinander bewegt werden, um eine Trennung der Lichtbogenkontaktstücke vorzubereiten und zunächst die Nennstromkontaktstücke voneinander trennen zu lassen, um darauf folgend beschleunigt zu werden, um eine hohe Kontrakttrenngeschwindigkeit zu erzielen.

Dabei kann weiter vorgesehen sein, dass nach dem Erreichen einer definierten kritischen Distanz zwischen den Nennstromkontaktstücken zumindest eines der Lichtbogenkontaktstücke, insbesondere beide Lichtbogenkontaktstücke in den Feldschatten des jeweils zugeordneten Nennstromkontaktstückes hineintreten.

Eine Rückführung der Lichtbogenkontaktstücke in die Feldschatten der zugehörigen Nennstromkontaktstücke unterstützt ein Verfestigen der Schaltstrecke zu einem frühen Zeitpunkt. Somit ist die Möglichkeit gegeben, die Schalteinrichtung auch in höheren Spannungsbereichen einsetzen zu können. Die Lichtbogenkontaktstücke sind nach einem insbesondere vollständigen Eintauchen in die Feldschatten dielektrisch neutralisiert, so dass die Verteilung des elektrischen Feldes durch die Nennstromkontaktstücke beeinflusst wird. Bis zu einem Erreichen der kritischen Distanz treten Feldstärkespitzen bevorzugt an den Lichtbogenkontaktstücken auf. Mit dem Erreichen einer kritischen Distanz zwischen den Nennstromkontaktstücken können die Lichtbogenkontaktstücke im Feldschatten der Nennstromkontaktstücke verbracht werden, da nunmehr die zwischen den Nennstromkontaktstücken befindliche Distanz als dielektrisch stabil einzuschätzen ist. Die Lichtbogenkontaktstücke, welche die dielektrische Stabilität zwischen den Nennstromkontaktstücken schwächen würden, werden in Feldschatten verbracht. Insbesondere sollten die Kontaktierungsbereiche der/des Lichtbogenkontaktstücke(s) in den Feldschatten treten.

Weiter kann vorteilhaft vorgesehen sein, dass das erste Lichtbogenkontaktstück während eines Schaltvorganges relativ zu einer mit dem ersten Nennstromkontaktstück insbesondere winkelstarr verbundenen Isolierdüse bewegt wird.

Eine Isolierdüse kann mit den Kontaktstücken, insbesondere mit den Lichtbogenkontaktstücken der Schalteinrichtung zusammenwirken. So kann die Isolierdüse einen Düsenkanal aufweisen, innerhalb welchem ein Schaltlichtbogen geführt ist. Dazu sollten die Lichtbogenkontaktstücke (insbesondere deren Kontaktierungsbereiche) zumindest teilweise und/oder zumindest zeitweise von der Isolierdüse umgriffen sein. Die Isolierdüse kann ein- oder mehrteilig ausgeführt sein. Bevorzugt sollte die Isolierdüse ein Rotationskörper sein, welcher einen in Richtung der Rotationsachse, insbesondere zentrisch verlaufenden Düsenkanal aufweist. Das erste Lichtbogenkontaktstück kann beispielsweise einen buchsenförmigen Kontaktierungsbereich aufweisen, wobei die Buchse eine Mündungsöffnung eines Kanals des ersten Lichtbogenkontaktstückes darstellt. Das erste Lichtbogenkontaktstück sollte bevorzugt als rohrförmiges Kontaktstück ausgeformt sein. Das erste Lichtbogenkontaktstück sollte mit seiner Mündungsöffnung vor einer Mündungsöffnung des Düsenkanals angeordnet sein. Der Kontaktierungsbereich des ersten Lichtbogenkontaktstückes sollte von der Isolierdüse umgriffen sein. Bei einer Relativbewegung des ersten Lichtbogenkontaktstückes zu der Isolierdüsenanordnung sollte der Abstand zwischen den Mündungsöffnungen variieren. So ist zwischen den Mündungsöffnungen ein in der Breite variabler Spalt gebildet, der mit einem Isolierfluid befüllt ist. Die Mündungsöffnung des Düsenkanals kann in einer Ausnehmung der Isolierdüse münden. In diese Ausnehmung kann das erste Lichtbogenkontaktstück insbesondere formkomplementär hineinragen. In Folge einer Relativbewegung kann die Eintauchtiefe des ersten Lichtbogenkontaktstückes in die Ausnehmung variieren. Die Isolierdüse kann an der ersten Kontaktseite abgestützt sein. Insbesondere sollte die Isolierdüse winkelstarr mit dem ersten Nennstromkontaktstück verbunden und mit diesem bewegbar sein. Die erste Kontaktseite kann mit einem Heizvolumen zur Zwischenspeicherung von Schaltgas ausgestattet sein. Die Isolierdüse kann dieses Heizvolumen zumindest teilweise begrenzen. Das Heizvolumen kann beispielsweise im Wesentlichen hohlzylindrisch ausgeformt sein und von dem relativ zum Heizvolumen bewegbaren ersten Lichtbogenkontaktstück durchsetzt sein. Das Heizvolumen kann beispielsweise außenmantelseitig von dem ersten Nennstromkontaktstück begrenzt sein.

Weiter kann vorteilhaft vorgesehen sein, dass das erste Lichtbogenkontaktstück während eines Einschaltvorganges auf die Isolierdüse zubewegt wird.

Mit einer Reduzierung eines Abstandes des ersten Lichtbogenkontaktstückes zu einer Mündungsöffnung des Düsenkanals kann ein Spalt zwischen Lichtbogenkontaktstück und Isolierdüse verkleinert werden. Insbesondere ein Annähern der Mündungsöffnungen führt zusätzlich zu einer Erhöhung der Kontaktierungsgeschwindigkeit bei einem Einschaltvorgang. Weiter wird die Schalteinrichtung so bereits mit einem Einschaltvorgang auf einen Ausschaltvorgang vorbereitet.

Es kann weiter vorteilhaft vorgesehen sein, dass das erste Lichtbogenkontaktstück während eines Ausschaltvorganges von der Isolierdüse entfernt wird.

Mit einer Entfernung des ersten Lichtbogenkontaktstückes von der Isolierdüse wird der Spalt zwischen den Mündungsöffnungen vergrößert. Weiterhin vergrößert sich die Wegstrecke, welche durch einen Schaltlichtbogen zu überbrücken ist. Entsprechend kann der Schaltlichtbogen einfacher gelöscht werden. Insbesondere zu einem Zeitpunkt nach einem Erlöschen des Schaltlichtbogens und damit einer endgültigen Unterbrechung eines Stromflusses, kommt es aufgrund von Potentialdifferenzen zum Auftreten eines elektrischen Feldes zwischen den Kontaktseiten. Die Isolierdüse weist elektrisch isolierendes Material, beispielsweise einen organischen Kunststoff wie PTFE auf. Am Übergang zwischen der Feststoffisolation der Isolierdüse und einer fluiden Isolation um das erste Lichtbogenkontaktstück kann mit zunehmender Beabstandung eine vergrößerte Menge an elektrisch isolierendem Fluid in den Spalt eingebracht werden. Somit kann ein Übergang zwischen fluider und fester Isolation dielektrisch stabiler ausgeführt werden. Folglich ist auch eine verbesserte elektrische Isolationsfestigkeit der Schaltstrecke im ausgeschalteten Zustand gegeben.

Eine weitere Aufgabe ist es, eine geeignete Schalteinrichtung zur Durchführung des Verfahrens anzugeben.

Die Aufgabe wird gelöst durch eine Schalteinrichtung mit einer ersten Kontaktseite, welche relativ zu einer zweiten Kontaktseite bewegbar ist, wobei die erste Kontaktseite ein erstes Nennstromkontaktstück und ein erstes Lichtbogenkontaktstück aufweist und die zweite Kontaktseite ein zweites Lichtbogenkontaktstück und ein zweites Nennstromkontaktstück aufweist, wobei zur Erzeugung einer Relativbewegung zwischen erster Kontaktseite und zweiter Kontaktseite das erste Lichtbogenkontaktstück und das erste Nennstromkontaktstück sowie das zweite Lichtbogenkontaktstück und das zweite Nennstromkontaktstück angetrieben sind, wobei eine erste kinematische Kette ein Antriebsmittel und ein erstes Abtriebsmittel und zweites Abtriebsmittel aufweist, wobei das erste Abtriebsmittel ein erstes Bewegungsprofil auf das erste Nennstromkontaktstück einkoppelt und das zweite Abtriebsmittel ein abweichendes zweites Bewegungsprofil auf das erste Lichtbogenkontaktstück einkoppelt und eine zweite kinematische Kette ein Antriebsmittel und ein erstes Abtriebsmittel und zweites Abtriebsmittel aufweist, wobei das erste Abtriebsmittel ein erstes Bewegungsprofil auf das zweite Nennstromkontaktstück einkoppelt und das zweite Abtriebsmittel ein abweichendes zweites Bewegungsprofil auf das zweites Lichtbogenkontaktstück einkoppelt.

Eine kinematische Kette dient einer Übertragung einer Bewegung zwischen zwei Punkten. Eine kinematische Kette weist zumindest ein Maschinenbauelement auf, mittels welchem Bewegungen übertragen werden. Eine kinematische Kette kann beispielsweise ein Pleuel aufweisen, welches Bewegungen überträgt. Weiter können kinematische Ketten mehrere miteinander in Wirkverbindung stehender Maschinenbauelemente wie z. B. Wellen, Hebel, Zahnräder, Zahnstangen, Kurbeln, Transmissionselemente etc. aufweisen. Eine von einer kinematischen Kette übertragene Bewegung kann innerhalb der kinematischen Kette gewandelt, umgeformt, ausgekoppelt, verteilt etc. werden. Eine kinematische Kette kann als ein Getriebe wirken, welches zumindest eine Eingangsseite und zumindest eine Ausgangsseite aufweist. Eingangsseitig kann das Getriebe ein Antriebsmittel, ausgangsseitig ein Abtriebsmittel aufweisen.

Ein Antriebsmittel nimmt Antriebsenergie zum Bewegen eines oder mehrerer Kontaktstücke auf, ein Abtriebsmittel gibt Abtriebsenergie mittelbar oder unmittelbar an eines oder mehrerer Kontaktstücke ab. Als Antriebs- und/oder Abtriebsmittel können beispielsweise verschiedenste Maschinenbauelemente zum Einsatz kommen wie z. B. Wellen, Hebel, Zahnräder, Kurbeln, Bolzen, Stangen etc. Antriebsseite und Abtriebsseite können beispielsweise Eingangs- und Ausgangsseite der kinematischen Kette sein. Die kinematische Kette kann eine antriebsseitig eingespeiste Bewegung wandeln und abtriebsseitig abgeben. Es kann jedoch auch vorgesehen sein, dass antriebsseitig und abtriebsseitig zumindest annähernd gleichartige Bewegungen vorliegen. Die kinematische Kette kann ein Getriebe sein. Durch Nutzung eines Antriebsmittels und zweiter Abtriebsmittel kann eine Bewegung eingespeist und verschiedene Bewegungsprofile abgegeben werden. So ist es beispielsweise möglich, eine gemeinsame Antriebseinrichtung einzusetzen, welche eine Bewegung auf das Antriebsmittel einer kinematischen Kette oder mehrerer kinematischer Ketten einkoppelt, wobei an den Abtriebsmitteln verschiedene Bewegungsprofile ausgekoppelt bzw. auf das jeweilige Schaltkontaktstück eingekoppelt werden. Bei Nutzung einer kinematischen Kette ist weiter die Möglichkeit gegeben, abtriebsseitig mehrere Bewegungsprofile synchronisiert zueinander abzugeben.

Weiterhin kann vorteilhaft vorgesehen sein, dass das erste oder das zweite Abtriebsmittel der ersten kinematischen Kette mit einem Antriebsmittel der zweiten kinematischen Kette verbunden ist.

Durch die Kopplung eines Abtriebsmittels einer ersten kinematischen Kette mit einem Antriebsmittel der zweiten kinematischen Kette sind die Abtriebsbewegungen beider kinematischer Ketten miteinander synchronisiert. Des Weiteren kann eine gemeinsame Antriebseinrichtung genutzt werden, deren abgegebene Bewegung in vier verschiedene Bewegungsprofile der Lichtbogen- und Nennstromkontaktstücke umgeformt werden kann.

Bei einer Störung hat dies den Vorteil, dass die gesamte Schalteinrichtung nicht schaltfähig ist. Einzelbewegungen oder Teilfunktion der Schalteinrichtung sind so verhindert.

Weiter kann vorteilhaft vorgesehen sein, dass das erste oder das zweite Abtriebsmittel über ein elektrisch isolierendes Übertragungselement mit der zweiten kinematischen Kette verbunden ist.

Über ein elektrisch isolierendes Übertragungselement wird einem Verschleppen von elektrischen Potentialen entgegengewirkt. So ist es beispielsweise möglich, Bauteile der ersten und der zweiten kinematischen Kette an unterschiedlichen Kontaktseiten mit voneinander abweichenden elektrischen Potentialen anzuordnen. Als elektrisch isolierende Übertragungselemente sind beispielsweise Isolierhülsen, Isolierlager, Isolierhebel usw. verwendbar. Vorteilhafterweise sollte das elektrisch isolierende Bauteil im Bereich einer Schaltstrecke der Schalteinrichtung einen elektrisch isolierten Abschnitt begrenzen, so dass beiderseits der Schaltstrecke befindliche Übertragungselemente der kinematischen Ketten miteinander verbunden sind, jedoch Kurzschlussstrombahnen durch das elektrisch isolierende Element unterbrochen sind. Als Übertragungselement kann beispielsweise eine Isolierdüse genutzt werden. Die Isolierdüse überbrückt beispielsweise eine Schaltstrecke zwischen den Kontaktseiten. So kann die Isolierdüse beispielsweise der Lenkung und Führung eines Schaltlichtbogens dienen. Zusätzlich kann die Isolierdüse der Übertragung einer Antriebsbewegung als Teil einer kinematischen Kette dienen.

Im Folgenden wird ein Ausführungsbeispiel der Erfindung schematisch in einer Zeichnung gezeigt und nachfolgend beschrieben.

Dabei zeigt die
- Figur 1: einen Schnitt durch eine Schalteinrichtung, die
- Figur 2: die aus Figur 1 bekannte Schalteinrichtung im Einschaltzustand, die
- Figuren 3 bis 6: Schaltablauf zur Überführung der Schalteinrichtung von einem Einschaltzustand (Fig. 2) in einen Ausschaltzustand (Fig. 6), die
- Figur 7: eine erste Ausführungsvariante eines ersten Untersetzungsgetriebes und die
- Figur 8: eine zweite Ausführungsvariante eines ersten Untersetzungsgetriebes.

Die Figur 1 zeigt einen Schnitt durch eine Schalteinrichtung. Die Schalteinrichtung weist ein Kapselungsgehäuse 1 auf. Das Kapselungsgehäuse 1 weist einen im Wesentlichen rohrförmigen metallischen Grundkörper auf. Der Grundkörper führt Erdpotential. Das Kapselungsgehäuse 1 weist eine Längsachse 2 auf. Das Kapselungsgehäuse 1 ist mit einem elektrisch isolierenden Fluid befüllt. Vorzugsweise ist die Nutzung eines unter Überdruck stehenden Isoliergases, wie Schwefelhexafluorid, Stickstoff, Kohlendioxid o. ä. vorgesehen. Stirnseitige Öffnungen im Kapselungsgehäuse 1 sind jeweils mit einem Deckel fluiddicht verschlossen. Mantelseitig sind ein erster Flanschstutzen 3 und ein zweiter Flanschstutzen 4 am Kapselungsgehäuse 1 angeordnet. Der erste und der zweite Flanschstutzen 3, 4 dienen einer elektrisch isolierten Einführung von Phasenleitern eines zu schaltenden Strompfades. Um ein Verflüchtigen eines elektrisch isolierenden Fluides aus dem Innern des Kapselungsgehäuses 1 zu verhindern, sind die Phasenleiter umgreifende, die Flanschstutzen 3, 4 verschließende Scheibenisolatoren mit den Flanschstutzen 3, 4 verbunden. Alternativ können beispielsweise Freiluftdurchführungen an den Flanschstutzen 3, 4 angeordnet sein, um die Schalteinrichtung beispielsweise in ein Freileitungssystem einzubinden.

Im Innern des Kapselungsgehäuses 1 ist eine Unterbrechereinheit der elektrischen Schalteinrichtung angeordnet. Die Unterbrechereinheit erstreckt sich zentrisch im Kapselungsgehäuse 1 längs der Längsachse 2. Die Unterbrechereinheit ist von dem elektrisch isolierenden Fluid umgeben und durchspült. Zur elektrisch isolierten Abstützung der Unterbrechereinheit am Kapselungsgehäuse 1 sind Stützisolatoren eingesetzt, von denen beispielhaft ein Stützisolator 5 dargestellt ist. Die Unterbrechereinheit weist eine erste Kontaktseite 6 und eine zweite Kontaktseite 7 auf. Die beiden Kontaktseiten 6, 7 sind relativ zueinander bewegbar gelagert. Die erste Kontaktseite 6 ist in einem ersten Tragelement 8 gleitend gelagert. Die zweite Kontaktseite 7 ist in einem zweiten Tragelement 9 gleitend gelagert. Die beiden Tragelemente 8, 9 sind elektrisch leitfähig ausgeführt und mit jeweils einem der durch die Flanschstutzen 3, 4 geführten Phasenleiter kontaktiert. Die beiden Tragelemente 8, 9 sind zueinander ortsfest und ortsfest zum Kapselungsgehäuse 1 angeordnet. Die beiden Tragelemente 8, 9 sind als im Wesentlichen rotationssymmetrische Hohlkörper ausgeformt, deren Rotationsachsen koaxial zur Längsachse 2 ausgerichtet sind. Stirnseiten der Tragelemente 8, 9 sind einander zugewandt und beabstandet voneinander angeordnet. Die einander zugewandten Stirnseiten der Tragelemente 8, 9 sind über einen Isolierkörper 10 miteinander verbunden, so dass die beiden Tragelemente 8, 9 unter Einfügung des Isolierkörpers 10 ein Chassis der Unterbrechereinheit bilden. Vorliegend ist der Isolierkörper 10 als bauchig geweiteter Hohlkörper ausgeformt, der in seinem Inneren eine Schaltstrecke zwischen der ersten Kontaktseite 6 und der zweiten Kontaktseite 7 aufnimmt. Als Isolierkörper 10 können beispielsweise auch käfigartige Stabkonstruktionen oder ähnliches eingesetzt werden.

Die erste Kontaktseite 6 und die zweite Kontaktseite 7 sitzen gleitend in jeweils einer Buchse des ersten bzw. zweiten Tragelementes 8, 9 und sind elektrisch leitend mit den Tragelementen 8, 9 kontaktiert. So ist über die Tragelemente 8, 9 eine dauerhafte Kontaktierung der beiden Kontaktseiten 6, 7 mit jeweils einem der durch die Flanschstutzen 3, 4 hindurchgeführten Phasenleiter gegeben.

Die erste Kontaktseite 6 weist ein erstes Lichtbogenkontaktstück 11 auf. Die erste Kontaktseite 6 weist ein erstes Nennstromkontaktstück 12 auf. Das erste Lichtbogenkontaktstück 11 ist rohrförmig ausgeführt und stirnseitig mit einem buchsenförmigen Kontaktierungsbereich versehen. In seinem Innern ist ein Kanal zur Ableitung von Schaltgas angeordnet. Der buchsenförmige Kontaktierungsbereich dient als Mündungsöffnung des Kanals des ersten Lichtbogenkontaktstückes 11. Das erste Lichtbogenkontaktstück 11 ist koaxial zur Längsachse 2 ausgerichtet und längs der Längsachse 2 bewegbar. Außenmantelseitig ist das erste Lichtbogenkontaktstück 11 von dem rohrförmigen ersten Nennstromkontaktstück 12 umgriffen. Das erste Nennstromkontaktstück 12 ist längs der Längsachse 2 relativ zum ersten Lichtbogenkontaktstück 11 verschiebbar. Auf der zweiten Kontaktseite 7 ist ein zweites Lichtbogenkontaktstück 13 angeordnet. Das zweite Lichtbogenkontaktstück 13 ist bolzenförmig ausgeführt und koaxial zur Längsachse 2 verschieblich gelagert. Das zweite Lichtbogenkontaktstück 13 ist von einem im Wesentlichen rohrförmigen zweiten Nennstromkontaktstück 14 umgriffen. Das zweite Nennstromkontaktstück 14 und das zweite Lichtbogenkontaktstück 13 sind relativ zueinander und längs der Längsachse 2 bewegbar.

In einem hohlzylindrischen Raum zwischen dem ersten Nennstromkontaktstück 12 und dem ersten Lichtbogenkontaktstück 11 ist ein Heizvolumen 15 angeordnet. Das Heizvolumen 15 ist auf seiner dem zweiten Kontaktsatz 7 zugewandten Seite von einer Isolierdüse 16 begrenzt. Die Isolierdüse 16 ist winkelstarr mit dem ersten Nennstromkontaktstück 12 verbunden, so dass Bewegungen des ersten Nennstromkontaktstückes 12 gemeinsam mit der Isolierdüse 16 vollzogen werden. Das erste Lichtbogenkontaktstück 11 ist relativ zu dem ersten Nennstromkontaktstück 12 und der Isolierdüse 16 bewegbar. Die Isolierdüse 16 weist einen Hauptabschnitt und einen Hilfsabschnitt auf, wobei Hauptabschnitt und Hilfsabschnitt über einen Ringkanal 17, welcher einen Düsenkanal mit dem Heizvolumen 15 verbindet, voneinander beabstandet sind. Der Ringkanal 17 mündet in dem Düsenkanal aus radialen Richtungen. Der Düsenkanal verläuft gestreckt in Richtung der Längsachse 2 zentrisch durch die rotationssymmetrische Isolierdüse 16. Die stirnseitigen Mündungsöffnungen des Düsenkanals sind jeweils einem der Lichtbogenkontaktstücke 11, 14 zugewandt. Die dem ersten Lichtbogenkontaktstück 11 zugewandte Mündungsöffnung des Düsenkanals mündet in einer Ausnehmung der Isolierdüse 16. Dabei taucht das erste Lichtbogenkontaktstück 11 in die Ausnehmung ein, so dass der buchsenförmige Kontaktierungsbereich des ersten Lichtbogenkontaktstückes 11 als Mündungsöffnung der zugewandten stirnseitigen Mündungsöffnung der Isolierdüse 16 gegenübersteht. Zwischen den einander zugewandten Mündungsöffnungen von erstem Lichtbogenkontaktstück 11 und Düsenkanal ist ein Spalt mit variabler Dimension gebildet. Die Ausdehnung des Spaltes variiert je nach Schaltzustand der Schalteinrichtung. Das erste Lichtbogenkontaktstück 11 ist formkomplementär in die Ausnehmung (der Isolierdüse 16), in welcher der Düsenkanal mündet, eingesetzt. Der variable Spalt ist am Umfang vor der Isolierdüse 16 umgriffen.

Eine Antriebseinrichtung ist außerhalb des von dem Kapselungsgehäuse 1 umschlossenen Raumes angeordnet. Eine von der in der Figur 1 nicht dargestellten Antriebseinrichtung abgegebene Bewegung wird über eine Antriebsstange 18 fluiddicht durch eine Wandung des Kapselungsgehäuses 1 zu der innenliegenden Unterbrechereinheit übertragen. Vorliegend ist die Antriebsstange 18 dazu eingerichtet, eine im Wesentlichen lineare Bewegung zu vollziehen. Die Antriebsstange 18 liegt mit ihrer Stangenachse auf der Längsachse 2 des Kapselungsgehäuses 1 und ist in Richtung der Längsachse 2 bewegbar. Die Antriebsstange 16 ist ein Antriebsmittel einer ersten kinematischen Kette. Die erste kinematische Kette weist ein erstes Untersetzungsgetriebe 19 auf. Das erste Untersetzungsgetriebe 19 der ersten kinematischen Kette weist ein erstes Abtriebsmittel 20 und ein zweites Abtriebsmittel 21 auf. Das erste Abtriebsmittel 20 ist mit dem ersten Nennstromkontaktstück 12 gekoppelt. Das zweite Abtriebsmittel 21 ist mit dem ersten Lichtbogenkontaktstück 11 gekoppelt. Das erste Abtriebsmittel 20 und das zweite Abtriebsmittel 21 koppeln voneinander abweichende Bewegungsprofile auf das erste Nennstromkontaktstück 12 sowie auf das erste Lichtbogenkontaktstück 11 ein. Wirkungsweise und Aufbau des ersten Untersetzungsgetriebes 19 in einer ersten Ausführungsvariante ist in der Figur 7 erkenntlich und werden in der Figurenbeschreibung zu der Figur 7 näher beschrieben.

Mit dem ersten Nennstromkontaktstück 12 ist die Isolierdüse 16 winkelstarr verbunden. Die Isolierdüse 16 überspannt die zwischen den Kontaktseiten 6, 7 befindliche Schaltstrecke elektrisch isolierend. Die Isolierdüse 16 ragt in das zweite Nennstromkontaktstück 14 hinein und liegt an dem zweiten Nennstromkontaktstück 14 an. Das zweite Lichtbogenkontaktstück 13 kann in den Düsenkanal der Isolierdüse 16 eintauchen. Während einer Schaltbewegung taucht die Isolierdüse 16 in das zweite Nennstromkontaktstück 14 hinein. Am von dem ersten Nennstromkontaktstück 12 abgewandten Ende ist an der Isolierdüse 16 eine Pleuelstange 22 drehbeweglich angeschlagen. Die Pleuelstange 22/die Isolierdüse 16 bildet ein zweites Antriebsmittel einer zweiten kinematischen Kette, die ein zweites Untersetzungsgetriebe 23 aufweist. Das zweite Untersetzungsgetriebe 23 weist einen ortsfest am zweiten Tragelement 9 positionierten Kurbelarm 24 auf. Der Kurbelarm 24 ist mit der Pleuelstange 22 verbunden, so dass eine lineare Bewegung der Isolierdüse 16 in eine Drehbewegung des Kurbelarms 24 umgesetzt werden kann. Der Kurbelarm 23 weist weiter eine Kulisse auf, in welche ein Abtastbolzen eingreift. Der Abtastbolzen ist quer zur Längsachse 2 ausgerichtet und kreuzt die Längsachse 2. Der Abtastbolzen ist winkelstarr mit dem zweiten Nennstromkontaktstück 14 verbunden und gemeinsam mit diesem entlang der Längsachse 2 verschieblich. Der Abtastbolzen wirkt als erstes Abtriebsmittel der zweiten kinematischen Kette. Über eine Bewegung des Kurbelarmes 23 nebst Kulisse wird eine Drehbewegung in eine lineare Bewegung gewandelt und auf das zweite Nennstromkontaktstück 14 eingekoppelt. Die treibende lineare Bewegung des Antriebsmittels (Pleuelstange 22/Isolierdüse 16) weist dabei einen entgegengesetzten Richtungssinn zu der Bewegung des zweiten Nennstromkontaktstückes 14 auf. Durch die Formgebung der Kulisse wird weiter ein bestimmtes Bewegungsprofil auf das zweite Nennstromkontaktstück 14 aufgeprägt.

Am zweiten Nennstromkontaktstück 14 ist das zweite Lichtbogenkontaktstück 13 verschieblich gelagert. Das zweite Lichtbogenkontaktstück 13 weist an seinem von dem Kontaktierungsbereich abgewandten Ende einen Hammerkopf auf, der in einer Ausnehmung linear verschieblich gleitend gelagert ist. Am zweiten Nennstromkontaktstück 14 ist weiterhin ein Drehpunkt eines zweiarmigen Hebels 25 angeordnet, dessen einer Hebelarm gleitend in einem Langloch des Hammerkopfes des zweiten Lichtbogenkontaktstückes 13 geführt ist. Mit seinem anderen Hebelarm greift der zweiarmige Hebel 25 in einen ortsfesten Kulissengang 26 ein. Der ortsfeste Kulissengang 26 ist winkelstarr mit dem zweiten Tragelement 9 verbunden. Im Verlauf einer Schaltbewegung wird das zweite Nennstromkontaktstück 13 längs der Längsachse 2 bewegt. Entsprechend wird auch der Drehpunkt des zweiarmigen Hebels 25 mitbewegt. Der zweiarmige Hebel 25 tastet den ortsfesten Kulissengang 26 ab und wird in Folge eines Fortschreitens einer Bewegung des zweiten Nennstromkontaktstückes 14 in Abhängigkeit des Verlaufes des ortsfesten Kulissenganges 26 verschwenkt. Diese Schwenkbewegung wird über das Langloch im Hammerkopf des zweiten Lichtbogenkontaktstückes 13 auf das Lichtbogenkontaktstück 13 übertragen. In Abhängigkeit des Verlaufes des ortsfesten Kulissenganges 26 erfolgt eine Bewegung des zweiten Lichtbogenkontaktstückes 13 mit einem Bewegungsprofil, welches von dem Bewegungsprofil des zweiten Nennstromkontaktstückes 14 abweicht. Der zweiarmige Hebel 25 wirkt als zweites Abtriebsmittel der zweiten kinematischen Kette. Vorliegend ist das erste Abtriebsmittel 20 der ersten kinematischen Kette mit dem Antriebsmittel der zweiten kinematischen Kette verbunden, wobei die Isolierdüse 16 als elektrisch isolierendes Übertragungselement dient.

Im Folgenden soll ein Bewegungsablauf eines elektrischen Schaltgerätes von seinem Einschaltzustand (Fig. 2) in seinen Ausschaltzustand (Fig. 6) beschrieben werden. Im Einschaltzustand stehen die Nennstromkontaktstücke 12, 14 sowie die Lichtbogenkontaktstücke 11, 13 miteinander in Eingriff. Das erste Lichtbogenkontaktstück 11 ist in eine Ausnehmung der Isolierdüse 16 eingetaucht und weist einen minimalen Abstand zur zugewandten Mündungsöffnung des Düsenkanals auf. Zunächst wird eine Bewegung auf die Antriebsstange 18 eingekoppelt. Diese Bewegung wird nahezu direkt auf das erste Nennstromkontaktstück 12 weitergeleitet. Das erste Nennstromkontaktstück 12 wird von dem zweiten Nennstromkontaktstück 14 entfernt. Zeitgleich wird eine Bewegung auf das erste Lichtbogenkontaktstück 11 aufgebracht, welches sich von dem zweiten Lichtbogenkontaktstück 12 entfernt. Das erste Lichtbogenkontaktstück 11 wird auch von der Isolierdüse 16 entfernt, so dass sich der Spalt zur Mündungsöffnung des Düsenkanals vergrößert. Aufgrund der Wirkungsweise des ersten Untersetzungsgetriebes 19 bewegt sich das erste Lichtbogenkontaktstück 11 schneller als das erste Nennstromkontaktstück 12 (vgl. Fig. 7 und zugehörige Beschreibung). Über die Isolierdüse 16 und die Pleuelstange 22 wird eine Bewegung der ersten kinematischen Kette auf den Kurbelarm 24 übertragen. Die Kulisse des Kurbelarms 24 weist eine derartige Form (konzentrische Kreisbahn um den Kurbeldrehpunkt) auf, dass zunächst keine Bewegung auf das zweite Nennstromkontaktstück 14 und das zweite Lichtbogenkontaktstück 13 übertragen werden kann (Fig. 2). Im Moment der Trennung der Nennstromkontaktstücke 12, 14 (Fig. 3) kommutiert ein Ausschaltstrom auf die Lichtbogenkontaktstücke 11, 13. Eine Bewegung des zweiten Nennstromkontaktstückes 14 setzt ein. Folglich wird auch das zweite Lichtbogenkontaktstück 13 zunächst mit der gleichen Geschwindigkeit wie das zweite Nennstromkontaktstück 14 bewegt. Nach einer Trennung der Nennstromkontaktstücke 12, 14 erfolgt eine Trennung der Lichtbogenkontaktstücke 11, 13 (Fig. 4). Eine zusätzliche Beschleunigung der Lichtbogenkontaktstücke 11, 13 wird jeweils von dem ersten bzw. zweiten Untersetzungsgetriebe 15, 23 auf die Lichtbogenkontaktstücke 11, 13 aufgeprägt. Die Lichtbogenkontaktstücke 11, 13 bewegen sich jeweils schneller als die zugeordneten Nennstromkontaktstücke 12, 14. Die Relativgeschwindigkeit zwischen den Lichtbogenkontaktstücken 11, 13 sollte zum Zeitpunkt einer Kontakttrennung ihr Maximum erreicht haben. Die Lichtbogenkontaktstücke 11, 13 können nach einer Trennung einen Schaltlichtbogen führen, welcher bevorzugt innerhalb des Düsenkanals brennt. Vom Schaltlichtbogen erhitztes Schaltgas kann aus dem Düsenkanal in Richtung der Mündungsöffnung des ersten Lichtbogenkontaktstückes 11 abgeleitet und im Kanal des ersten Lichtbogenkontaktstückes 11 fortgeleitet werden. Weiter kann heißes Schaltgas im Heizvolumen 15 zwischengespeichert und komprimiert werden.

Mit voranschreitender Ausschaltbewegung vergrößert sich der Abstand der Mündungsöffnungen des Düsenkanals und des Kanals des ersten Lichtbogenkontaktstückes 11. Weiter werden die Lichtbogenkontaktstücke 11, 13 in den Feldschatten der jeweils zugeordneten Nennstromkontaktstücke 12, 14 zurückbewegt. Mit Fortschreiten der Schaltbewegung befinden sich immer größere Anteile der Lichtbogenkontaktstücke 11, 13 im jeweiligen Feldschatten. Mit dem vollständigen Eintreten der Lichtbogenkontaktstücke 11, 13 (insbesondere der Kontaktierungsbereiche) in die jeweiligen Feldschatten ist zwischen den Nennstromkontaktstücken 12, 14 eine kritische Distanz überschritten. Mit dem Erreichen der kritischen Distanz liegt eine ausreichende Spannungsfestigkeit zwischen den beiden Kontaktseiten 2, 3 vor (Fig. 5).

Nach einem Erlöschen eines Schaltlichtbogens strömt aus dem Heizvolumen das komprimierte Schaltgas in den Düsenkanal ein und räumt ihn von verbliebenen Rückständen. Die Lichtbogenkontaktstücke 11, 13 und die Nennstromkontaktstücke 12, 14 werden weiter voneinander entfernt. So wird eine sichere Endlage erreicht, in welcher bei stabilen dielektrischen Verhältnissen zwischen den Kontaktseiten 6, 7 abweichende elektrische Potentiale voneinander getrennt sind. In der Ausschaltstellung (Fig. 6) weist der Spalt zwischen der Mündungsöffnung des Kanals des ersten Lichtbogenkontaktstückes 11 und der zugewandten Mündungsöffnung des Düsenkanals seine größte axiale Ausdehnung auf.

Während eines Einschaltvorganges von der Ausschaltstellung (Fig. 6) in die Einschaltstellung (Fig. 2) erfolgt ein umgekehrter Bewegungsablauf.

In der Figur 7 ist das erste Untersetzungsgetriebe 19 ein einer ersten Ausführungsvariante im Detail gezeigt.

Das erste Untersetzungsgetriebe 19 weist einen einarmigen Hebel 27 auf. Der einarmige Hebel 27 ist ortsfest am ersten Tragelement 8 schwenkbar gelagert. Die Antriebsstange 18 ist mittels eines Bolzens drehbeweglich mit dem einarmigen Hebel 27 verbunden. Der Bolzen durchsetzt auch ein Langloch des ersten Abtriebsmittels 20. Das erste Abtriebsmittel 20 ist im Wesentlichen rohrförmig ausgeformt, wobei das erste Nennstromkontaktstück 12 bzw. die Isolierdüse 16 mit dem Abtriebsmittel 20 verbunden sind. Über das Langloch des ersten Abtriebsmittels 20 kann ein während eines Schwenkens des einarmigen Hebels 27 auftretender Überhub kompensiert werden, während die drehbewegliche Verbindung zwischen Antriebsstange 18 und einarmigen Hebel 27 über den Bolzen durch ein elastisches Auslenken der Antriebsstange 18 ausgeglichen wird. Das zweite Abtriebsmittel 21 ist verschieblich im Inneren des rohrförmigen ersten Abtriebsmittels 20 geführt. Über eine mantelseitig im ersten Abtriebsmittel 20 befindliche Öffnung ragt eine Kröpfung des zweiten Abtriebsmittels 21 aus dem Innern des ersten Abtriebsmittels 20. Die Kröpfung des zweiten Abtriebsmittels 21 ist mit dem einarmigen Hebel verbunden. Die Kröpfung weist dazu ein Langloch auf, in welchem ein Stift des einarmigen Hebels 27 eingreift. Dabei ist die Distanz des Stiftes vom Drehpunkt des einarmigen Hebels 27 größer als die Distanz des Bolzens vom Drehpunkt des einarmigen Hebels 27. Entsprechend wird das zweite Abtriebsmittel 21 schneller bewegt als das erste Abtriebsmittel 20. Die beiden Abtriebsmittel 20, 21 kopppeln so voneinander abweichende Bewegungsprofile auf das erste Nennstromkontaktstück 12 sowie das erste Lichtbogenkontaktstück 13. Bei der nach Figur 7 vorgesehenen Ausgestaltung beginnen und enden die Bewegungen unterschiedlicher Bewegungsprofile der beiden Abtriebsmittel 20, 21 zum gleichen Zeitpunkt.

In Figur 8 ist eine zweite Ausführungsvariante eines ersten Untersetzungsgetriebes 19a dargestellt.

Die Antriebsstange 19 ist unmittelbar mit dem ersten Abtriebsmittel 20 verbolzt. So wird eine Bewegung der Antriebsstange 18 unmittelbar auf das erste Abtriebsmittel 20 sowie das erste Nennstromkontaktstück 12 und die Isolierdüse 16 übertragen. Die Antriebsstange 18 als Antriebsmittel bewegt sich folglich gleichartig wie das erste Abtriebsmittel 20. An dem ersten Abtriebsmittel 20 ist ein zweiarmiger Umlenkhebel 28 drehbeweglich gelagert. Ein erster Hebelarm des Umlenkhebels 28 ist mit dem zweiten Abtriebsmittel 21 verbunden. Das zweite Abtriebsmittel 21 weist ein Langloch auf, in welchem ein Stift des ersten Hebelarmes gleitet. So kann ein Überhub des ersten Hebelarmes während eines Schwenkens kompensiert werden. Ein zweiter Hebelarm des Umlenkhebels 28 ist mit einem Abtastelement ausgestattet, welches in eine Kulisse eingreift, die ortsfest mit dem ersten Tragelement 8 verbunden ist. Die Kulisse weist endseitig jeweils einen parallelen Verlauf zur Bewegungsachse des ersten Lichtbogenkontaktstückes 11 auf. Ein zentraler Bereich der Kulisse weist eine Steigung bezüglich der Bewegungsachse des ersten Lichtbogenkontaktstückes 11 auf.

Während einer Bewegung des ersten Abtriebsmittels 20 (angetrieben durch Antriebsstange 18) wird der daran ortsfest gelagerte Umlenkhebel 28 mitbewegt. Das Abtastelement gleitet durch die Kulisse. Während des Passierens/Abtastens der endseitigen Bereiche der Kulisse wird keine Umlenkkraft auf den Umlenkhebel 28 aufgebracht. Folglich bewegen sich erstes Lichtbogenkontaktstück 11 und erstes Nennstromkontaktstück 12 gleichartig. Während dieser Phasen befinden sich das erste Lichtbogenkontaktstück 11 und das erste Nennstromkontaktstück 12 relativ zueinander in Ruhe.

Während des Abtastens des zentralen Bereiches der Kulisse wird in Abhängigkeit des Verlaufes der Steigung der Kulisse eine zusätzliche beschleunigte Bewegung auf das zweite Abtriebsmittel 21 aufgeprägt. Entsprechend wird das zweite Abtriebsmittel 21 relativ zum ersten Nennstromkontaktstück 12 schneller oder langsamer bewegt. Über die Formung der Kulisse lässt sich das Bewegungsprofil des zweiten Abtriebsmittels 21 variieren. Das zweite Abtriebsmittel 21 ist mit dem ersten Lichtbogenkontaktstück 11 verbunden. Das erste Nennstromkontaktstück 12 und das erste Lichtbogenkontaktstück 11 werden mit voneinander abweichenden Bewegungsprofilen bewegt.

## Patentansprüche

1. Schaltverfahren einer Schalteinrichtung mit einer ersten Kontaktseite (6), welche relativ zu einer zweiten Kontaktseite (7) bewegbar ist, wobei die erste Kontaktseite (6) ein erstes Nennstromkontaktstück (12) und ein erstes Lichtbogenkontaktstück (11) aufweist und die zweite Kontaktseite (7) ein zweites Nennstromkontaktstück (14) und ein zweites Lichtbogenkontaktstück (13) aufweist, wobei zur Erzeugung einer Relativbewegung zwischen erster Kontaktseite (6) und zweiter Kontaktseite (7) das erste Lichtbogenkontaktstück (11) und das erste Nennstromkontaktstück (12) sowie das zweite Lichtbogenkontaktstück (13) und das zweite Nennstromkontaktstück (14) angetrieben sind, und während eines Schaltvorganges das erste Lichtbogenkontaktstück (11) mit einem Bewegungsprofil bewegt wird und das erste Nennstromkontaktstück (12) mit einem Bewegungsprofil bewegt wird und die Bewegungsprofile von erstem Lichtbogenkontaktstück (11) und erstem Nennstromkontaktstück (12) voneinander abweichen und das zweite Lichtbogenkontaktstück (13) mit einem Bewegungsprofil bewegt wird und das zweite Nennstromkontaktstück (14) mit einem Bewegungsprofil bewegt wird,
**dadurch gekennzeichnet, dass**
die Bewegungsprofile von zweitem Lichtbogenkontaktstück (13) und zweitem Nennstromkontaktstück (14) voneinander abweichen.

2. Schaltverfahren nach Anspruch 1,
**dadurch gekennzeichnet, dass**
bei einem Einschaltvorgang zunächst die Nennstromkontaktstücke (12, 14) einander nähern, während die Lichtbogenkontaktstücke (11, 13) in einem Feldschatten des jeweils zugeordneten Nennstromkontaktstückes (12, 14) verbleiben.

3. Schaltverfahren nach Anspruch 2,
**dadurch gekennzeichnet, dass**
die Lichtbogenkontaktstücke (11, 13) während des Verbleibens im Feldschatten bereits einander angenähert werden.

4. Schaltverfahren nach einem der Ansprüche 2 oder 3,
**dadurch gekennzeichnet, dass**
mit dem Erreichen einer definierten kritischen Distanz zwischen den Nennstromkontaktstücken (12, 14) zumindest eines der Lichtbogenkontaktstücke(11, 13), insbesondere beide Lichtbogenkontaktstücke (11, 13) aus dem Feldschatten des jeweils zugeordneten Nennstromkontaktstückes (12, 14) heraustreten.

5. Schaltverfahren nach einem der Ansprüche 1 bis 4,
**dadurch gekennzeichnet, dass**
bei einem Ausschaltvorgang zunächst die Nennstromkontaktstücke (11, 13) trennen und darauf folgend eine Trennung der Lichtbogenkontaktstücke (12, 14) erfolgt und eine Trennung der Lichtbogenkontaktstücke (12, 14) voneinander mit einer Relativgeschwindigkeit erfolgt, welche annähernd ihr Maximum während eines Ausschaltvorganges aufweist.

6. Schaltverfahren nach einem der Ansprüche 1 bis 5,
**dadurch gekennzeichnet, dass**
nach dem Erreichen einer definierten kritischen Distanz zwischen den Nennstromkontaktstücken (11, 13) zumindest eines der Lichtbogenkontaktstücke (12, 14), insbesondere beide Lichtbogenkontaktstücke (12, 14) in den Feldschatten des jeweils zugeordneten Nennstromkontaktstückes (11, 13) hineintreten.

7. Schaltverfahren nach einem der Ansprüche 1 bis 6,
**dadurch gekennzeichnet, dass**
das erste Lichtbogenkontaktstück (11) während eines Schaltvorganges relativ zu einer mit dem ersten Nennstromkontaktstück (12) insbesondere winkelstarr verbundenen Isolierdüse (16) bewegt wird.

8. Schaltverfahren nach Anspruch 7,
**dadurch gekennzeichnet, dass**
das erste Lichtbogenkontaktstück (11) während eines Einschaltvorganges auf die Isolierdüse (16) zubewegt wird.

9. Schaltverfahren nach Anspruch 7 oder 8,
**dadurch gekennzeichnet, dass**
das erste Lichtbogenkontaktstück (11) während eines Ausschaltvorganges von der Isolierdüse (16) entfernt wird.

10. Schalteinrichtung mit einer ersten Kontaktseite (6), welche relativ zu einer zweiten Kontaktseite (7) bewegbar ist, wobei die erste Kontaktseite (6) ein erstes Nennstromkontaktstück (12) und ein erstes Lichtbogenkontaktstück (11) aufweist und die zweite Kontaktseite (7) ein zweites Nennstromkontaktstück (14) und ein zweites Lichtbogenkontaktstück (13) aufweist, wobei zur Erzeugung einer Relativbewegung zwischen erster Kontaktseite (6) und zweiter Kontaktseite (7) das erste Lichtbogenkontaktstück (11) und das erste Nennstromkontaktstück (12) sowie das zweite Lichtbogenkontaktstück (13) und das zweite Nennstromkontaktstück (14) angetrieben sind, und eine erste kinematische Kette ein Antriebsmittel (18) und ein erstes Abtriebsmittel (20) und zweites Abtriebsmittel (21) aufweist, wobei das erste Abtriebsmittel (20) ein erstes Bewegungsprofil auf das erste Nennstromkontaktstück (11) einkoppelt und das zweite Abtriebsmittel (21) ein abweichendes zweites Bewegungsprofil auf das erste Lichtbogenkontaktstück (11) einkoppelt, und eine zweite kinematische Kette ein Antriebsmittel (22) und ein erstes Abtriebsmittel (20) aufweist, wobei das erste Abtriebsmittel (20) ein erstes Bewegungsprofil auf das zweite Nennstromkontaktstück (14) einkoppelt,
**dadurch gekennzeichnet, dass**
die zweite kinematische Kette ein zweites Abtriebsmittel (21) aufweist, wobei das zweite Abtriebsmittel (21) ein abweichendes zweites Bewegungsprofil auf das zweite Lichtbogenkontaktstück (13) einkoppelt.

11. Schalteinrichtung nach Patentanspruch 9,
**dadurch gekennzeichnet, dass**
das erste oder das zweite Abtriebsmittel (20, 21) der ersten kinematischen Kette mit einem Antriebsmittel (22) der zweiten kinematischen Kette verbunden ist.

12. Schalteinrichtung nach Patentanspruch 10,
**dadurch gekennzeichnet, dass**
das erste oder das zweite Abtriebsmittel (20, 21) über ein elektrisch isolierendes Übertragungselement (16) mit der zweiten kinematischen Kette verbunden ist.

13. Schalteinrichtung nach einem der Ansprüche 10 bis 12,
**dadurch gekennzeichnet, dass**
die Schalteinrichtung nach einem Schaltverfahren nach einem der Patentansprüche 1 bis 9 schaltet.

## Claims

1. Switching method for a switching device comprising a first contact side (6), which is movable relative to a second contact side (7), wherein the first contact side (6) has a first rated current contact piece (12) and a first arcing contact piece (11), and the second contact side (7) has a second rated current contact piece (14) and a second arcing contact piece (13), wherein, in order to generate a relative movement between the first contact side (6) and the second contact side (7), the first arcing contact piece (11) and the first rated current contact piece (12) as well as the second arcing contact piece (13) and the second rated current contact piece (14) are driven, and, during a switching operation, the first arcing contact piece (11) is moved with a movement profile and the first rated current contact piece (12) is moved with a movement profile, and the movement profiles of the first arcing contact piece (11) and the first rated current contact piece (12) are different than one another, and the second arcing contact piece (13) is moved with a movement profile and a second rated current contact piece (14) is moved with a movement profile, **characterized in that** the movement profiles of the second arcing contact piece (13) and the second rated current contact piece (14) are different than one another.

2. Switching method according to Claim 1,
**characterized in that**
in the case of a switch-on operation, first the rated current contact pieces (12, 14) move closer to one another while the arcing contact pieces (11, 13) remain in a field shadow of the respectively assigned rated current contact piece (12, 14).

3. Switching method according to Claim 2,
**characterized in that**
the arcing contact pieces (11, 13) are already brought closer to one another while remaining in the field shadow.

4. Switching method according to either of Claims 2 and 3,
**characterized in that**
when a defined critical distance between the rated current contact pieces (12, 14) is reached, at least one of the arcing contact pieces (11, 13), in particular both of the arcing contact pieces (11, 13) emerge from the field shadow of the respectively assigned rated current contact piece (12, 14).

5. Switching method according to one of Claims 1 to 4,
**characterized in that**
in a switch-off operation, first the rated current contact pieces (11, 13) are isolated and then isolation of the arcing contact pieces (12, 14) takes place and isolation of the arcing contact pieces (12, 14) from one another takes place at a relative speed which has approximately its maximum during a switch-off operation.

6. Switching method according to one of Claims 1 to 5,
**characterized in that**
once a defined critical distance between the rated current contact pieces (11, 13) has been reached, at least one of the arcing contact pieces (12, 14), in particular both of the arcing contact pieces (12, 14) enter the field shadow of the respectively assigned rated current contact piece (11, 13).

7. Switching method according to one of Claims 1 to 6,
**characterized in that**
the first arcing contact piece (11) is moved relative to an insulating nozzle (16), which is connected, in particular in angularly rigid fashion, to the first rated current contact piece (12), during a switching operation.

8. Switching method according to Claim 7,
**characterized in that**
the first arcing contact piece (11) is moved towards the insulating nozzle (16) during a switch-on operation.

9. Switching method according to Claim 7 or 8,
**characterized in that**
the first arcing contact piece (11) is removed from the insulating nozzle (16) during a switch-off operation.

10. Switching device comprising a first contact side (6), which is movable relative to a second contact side (7), wherein the first contact side (6) has a first rated current contact piece (12) and a first arcing contact piece (11), and the second contact side (7) has a second rated current contact piece (14) and a second arcing contact piece (13), wherein, in order to generate a relative movement between the first contact side (6) and the second contact side (7), the first arcing contact piece (11) and the first rated current contact piece (12) as well as the second arcing contact piece (13) and the second rated current contact piece (14) are driven, and a first kinematic chain has a drive means (18) and a first output-drive means (20) and a second output-drive means (21), wherein the first output-drive means (20) couples in a first movement profile onto the first rated current contact piece (11), and the second output-drive means (21) couples in a different second movement profile onto the first arcing contact piece (11), and a second kinematic chain has a drive means (22) and a first output-drive means (20), wherein the first output-drive means (20) couples in a first movement profile onto the second rated current contact piece (14),
**characterized in that**
the second kinematic chain has a second output-drive means (21), wherein the second output-drive means (21) couples in a different second movement profile onto the second arcing contact piece (13).

11. Switching device according to Claim 9,
**characterized in that**
the first or second output-drive means (20, 21) of the first kinematic chain is connected to a drive means (22) of the second kinematic chain.

12. Switching device according to Claim 10,
**characterized in that**
the first or second output-drive means (20, 21) is connected to the second kinematic chain via an electrically insulating transmission element (16).

13. Switching device according to one of Claims 10 to 12,
**characterized in that**
the switching device operates in accordance with a switching method according to one of Claims 1 to 9.

## Revendications

1. Procédé de coupure d'un dispositif de coupure, comprenant un premier côté ( 6 ) de contact, mobile par rapport à un deuxième côté ( 7 ) de contact, le premier côté ( 6 ) de contact ayant une première pièce ( 12 ) de contact de courant nominal et une première pièce (11) de contact d'arc électrique et le deuxième côté ( 7 ) de contact ayant une deuxième pièce ( 14 ) de contact de courant nominal et une deuxième pièce ( 13 ) de contact d'arc électrique, dans lequel, pour produire un déplacement relatif entre le premier côté ( 6 ) de contact et le deuxième côté ( 7 ) de contact, la première pièce (11) de contact d'arc électrique et la première pièce ( 12 ) de contact de courant nominal, ainsi que la deuxième pièce ( 13 ) de contact d'arc électrique et la deuxième pièce ( 14 ) de contact de courant nominal sont entraînées et, pendant une opération de coupure, on déplace la première pièce ( 11 ) de contact d'arc électrique suivant un profil de déplacement et on déplace la première pièce ( 12 ) de contact de courant nominal suivant un profil de déplacement et les profils de déplacement de la première pièce ( 11 ) de contact d'arc électrique et de la première pièce ( 12 ) de contact de courant nominal s'écartent l'un de l'autre et on déplace la deuxième pièce ( 13 ) de contact d'arc électrique suivant un profil de déplacement et on déplace la deuxième pièce ( 14 ) de contact de courant nominal suivant un profil de déplacement,
**caractérisé en ce que**
les profils de déplacement de la deuxième pièce ( 13 ) de contact d'arc électrique et de la deuxième pièce ( 14 ) de contact de courant nominal s'écartent l'un de l'autre.

2. Procédé de coupure suivant la revendication 1,
**caractérisé en ce que**
lors d'une opération de connexion, les pièces ( 12, 14 ) de contact de courant nominal se rapprochent d'abord l'une de l'autre, tandis que les pièces ( 11, 13 ) de contact d'arc électrique restent dans une ombre de champ de la pièce ( 12, 14 ) de contact de courant nominal associée.

3. Procédé de coupure suivant la revendication 2,
**caractérisé en ce que**
les pièces ( 11, 13 ) de contact d'arc électrique se rapprochent déjà l'une de l'autre, tandis qu'on reste dans l'ombre de champ.

4. Procédé de coupure suivant l'une des revendications 2 ou 3,
**caractérisé en ce que**
lorsque est atteint une distance critique définie entre les pièces ( 12, 14 ) de contact de courant nominal, au moins l'une des pièces ( 11, 13 ) de contact d'arc électrique, notamment les deux pièces ( 11, 13 ) de contact d'art électrique, sortent de l'ombre de champ de la pièce ( 12, 14 ) de contact de courant nominal associée.

5. Procédé de coupure suivant l'une des revendications 1 à 4,
**caractérisé en ce que**
lors d'une opération de déconnexion, les pièces ( 11, 13 ) de contact de courant nominal se séparent d'abord et il s'effectue ensuite une séparation des pièces ( 12, 14 ) de contact d'arc électrique et une séparation des pièces ( 12, 14 ) de contact d'arc électrique l'une de l'autre s'effectue à une vitesse relative, qui a à peu près son maximum pendant une opération de déconnexion.

6. Procédé de coupure suivant l'une des revendications 1 à 5,
**caractérisé en ce que**
après avoir atteint une distance critique définie entre les pièces ( 11, 13 ) de contact de courant nominal, au moins l'une des pièces ( 12, 14 ) de contact d'arc électrique, notamment les deux pièces ( 12, 14 ) de contact d'arc électrique, pénètre dans l'ombre de champ de la pièce ( 11, 13 ) de courant nominal associée.

7. Procédé de coupure suivant l'une des revendications 1 à 6,
**caractérisé en ce que**
on déplace la première pièce (11) de contact d'arc électrique pendant une opération de coupure par rapport à une buse ( 16 ) isolante reliée, notamment d'une manière rigide angulairement, à la première pièce ( 12 ) de contact de courant nominal.

8. Procédé de coupure suivant la revendication 7,
**caractérisé en ce que**
on rapproche la première pièce (11) de contact d'arc électrique de la buse ( 16 ) isolante pendant une opération de connexion.

9. Procédé de coupure suivant la revendication 7 ou 8,
**caractérisé en ce que**
on éloigne la première pièce (11) de contact d'arc électrique de la buse ( 16 ) isolante pendant une opération de déconnexion.

10. Dispositif de coupure comprenant un premier côté ( 6 ) de contact, mobile par rapport à un deuxième côté ( 7 ) de contact, le premier côté ( 6 ) de contact ayant une première pièce ( 12 ) de contact de courant nominal et une première pièce ( 11 ) de contact d'arc électrique et le deuxième côté ( 7 ) de contact ayant une deuxième pièce ( 14 ) de contact de courant nominal et une deuxième pièce ( 13 ) de contact d'arc électrique, dans lequel, pour produire un déplacement relatif entre le premier côté ( 6 ) de contact et le deuxième côté ( 7 ) de contact, la première pièce ( 11 ) de contact d'arc électrique et la première pièce ( 12 ) de contact de courant nominal, ainsi que la deuxième pièce ( 13 ) de contact d'arc électrique et la deuxième pièce ( 14 ) de contact de courant nominal sont entraînées et une première chaîne cinématique a un moyen ( 18 ) menant et un premier moyen ( 20 ) mené et un deuxième moyen ( 21 ) mené, le premier moyen ( 20 ) mené donnant un premier profil de déplacement à la première pièce ( 11 ) de contact de courant nominal et le deuxième moyen ( 21 ) mené donnant un deuxième profil de déplacement s'en distinguant à la première pièce (11) de contact d'arc électrique et une deuxième chaîne cinématique ayant un moyen ( 22 ) menant et un premier moyen ( 20 ) mené, le premier moyen ( 20 ) mené donnant un premier profil de déplacement à la deuxième pièce ( 14 ) de contact de courant nominal,
**caractérisé en ce que**
la deuxième chaîne cinématique a un deuxième moyen ( 21 ) mené, le deuxième moyen ( 21 ) mené donnant un deuxième profil de déplacement s'en distinguant à la deuxième pièce ( 13 ) de contact d'arc électrique.

11. Dispositif de coupure suivant la revendication 10,
**caractérisé en ce que**
le premier ou le deuxième moyen ( 20, 21 ) mené de la première chaîne cinématique est relié au moyen ( 22 ) menant de la deuxième chaîne cinématique.

12. Dispositif de coupure suivant la revendication 10,
**caractérisé en ce que**
le premier ou le deuxième moyen ( 20, 21 ) mené est relié à la deuxième chaîne cinématique par un élément ( 16 ) de transmission isolant du point de vue électrique.

13. Dispositif de coupure suivant l'une des revendications 10 à 12,
**caractérisé en ce que**
le dispositif de coupure fonctionne selon un procédé de coupure suivant l'une des revendications 1 à 9.
